# EUROPÄISCHE PATENTSCHRIFT

(11) **EP 0 531 740 B1**
(45) Veröffentlichungstag und Bekanntmachung des Hinweises auf die Patenterteilung: **29.03.1995**
(21) Anmeldenummer: 92113854.1
(22) Anmeldetag: 14.08.1992
(51) Int. Cl.: D01G 19/28

(54) **Verfahren zum Reinigen eines Nadelstreifens, insbesondere eines Fixkamms für Textilvorbereitungsmaschinen, und Nadelstreifen zur Durchführung des Verfahrens**
Method for cleaning a comb bar, especially a fix comb for preparatory textile machines, and comb bar for carrying out the method
Procédé pour le nettoyage d'une plaque de peigne, notamment d'un peigne fixe pour les machines textiles préparatoires, et une plaque de peigne pour mettre en oeuvre ce procédé

(30) Priorität: 13.09.1991 DE 4130496
(43) Veröffentlichungstag der Anmeldung: 17.03.1993
(73) Patentinhaber: Staedtler & Uhl, D-91126 Schwabach (DE)
(72) Erfinder: Egerer, Josef, W-8540 Schwabach (DE)
(74) Vertreter: Rau, Manfred, Dr. Dipl.-Ing.

(56) Entgegenhaltungen:
- EP-A- 0 370 340
- EP-A- 0 427 974
- EP-A- 0 452 626
- DE-A- 3 425 614

## Beschreibung

Die Erfindung richtet sich auf ein Verfahren zum Reinigen eines Nadelstreifens, insbesondere eines Fixkamms für Textilvorbereitungsmaschinen, umfassend wenigstens eine Reihe von zwischen zwei Deckblechen festgelegten Nadeln, wobei die Nadelspitzen um einen gewissen Betrag unter Ausbildung freier Durchgänge zwischen denselben über die Innenkante der Deckbleche vorstehen, und wobei durch die freien Durchgänge Druckluft geleitet wird, sowie auf einen Nadelstreifen zur Durchführung des Verfahrens.

Ein derartiges Verfahren und ein entsprechender Nadelstreifen sind aus der DE-PS 37 22 481 bekannt. Dort wird auch bereits ausgeführt, daß es zur Erzeugung eines reinigenden Luftstromes möglich ist, mit Überdruck oder Unterdruck zu arbeiten. Die in der gattungsbildenden Patentschrift beschriebenen Maßnahmen zielen ausschließlich darauf ab, die zuvor durchgeführte mechanische Reinigung des Putzkammes z. B. durch Putzklingen, wie sie etwa aus der DE 29 42 588 A1 bekannt sind, durch eine die Nadeln mechanisch schonende, auch bei beengten räumlichen Verhältnissen realisierbare Reinigung mittels eines Luftstromes zu ersetzen.

Hiervon ausgehend liegt der Erfindung die Aufgabe zugrunde, durch eine definierte Steuerung der Richtung des Luftstromes unter Ausnutzung der für die Erzeugung des Luftstromes ohnehin vorhandenen Druck- bzw. Saugeinrichtungen ein derartiges Verfahren so zu verbessern, daß nicht nur eine zuverlässige Reinigung erreicht, sondern auch die Führung des Faserbandes optimiert wird.

Diese Aufgabe wird erfindungsgemäß dadurch gelöst, daß in Abhängigkeit von dem Arbeitszyklus der Maschine, in die der Nadelstreifen eingesetzt ist, die freien Durchgänge zwischen den Nadeln bzw. der Bereich vor den Nadeln wechselweise mit Überdruck bzw. Unterdruck beaufschlagt werden.

Insbesondere ist mit Vorteil vorgesehen, daß bei Ausbildung des Nadelstreifens als Fixkamm, der einer Zangenanordnung nachgeordnet ist, in der Phase des Schließens der Zangenanordnung bis zum Erreichen des geschlossenen Zustandes ein Unterdruck angelegt wird, um die Fasern am Fixkamm zu halten, und daß erst nach dem Schließen der Zange Druckluft zum Reinigen angelegt wird.

Der Unterdruck hält die durch die Abzugswalzen aus der Zange abgezogenen Fasern in den Zwischenräumen der Nadeln in der direkten Abzugslinie fest. Damit wird verhindert, daß die Fasern nach dem Freiwerden des in der Zange befindlichen Vlieses den leichteren Weg gehen und ungesäubert unter den Spitzen des Fixkamms weg in die Abzugswalzen gezogen werden. Aufgrund des Unterdrucks bzw. der Saug-Strömung können also während des Abreißens die Hinterenden der Fasern angehoben werden, welche die Zange verlassen haben. Diese hängen dann nicht mehr nach unten durch. Dementsprechend ist sichergestellt, daß ein Kämmen durch den Fixkamm erfolgt.

Erfindungsgemäß werden also die vorhandenen Luftkanäle auch dazu ausgenutzt, die Faserführung durch den Fixkamm zu verbessern. Weiterhin wird durch das alternierende Anlegen von Unter- und Überdruck und durch die hierdurch bedingte wechselnde Richtung des Luftstromes durch den Fixkamm erreicht, daß das Absetzen von Verunreinigungen weitgehend verhindert wird.

Nachfolgend wird die Erfindung anhand eines bevorzugten Ausführungsbeispieles in Verbindung mit der Zeichnung näher erläutert. Dabei zeigen
- Fig. 1: einen Querschnitt parallel zur Längsrichtung der Nadeln durch einen Nadelstreifen, mit welchem das erfindungsgemäße Verfahren ausgeführt werden kann,
- Fig. 2: eine teilweise aufgebrochene Seitenansicht auf einen Nadelstreifen nach Fig. 1,
- Fig. 3: einen Schnitt zur Veranschaulichung der Anordnung eines Fixkamms mit einer alternativen Ausgestaltung der Luftführung an einer Baumwoll-Kämm-Maschine,
- Fig. 4: zwei nadelartige Stanzteile zur Ausbildung eines erfindungsgemäßen Nadelstreifens,
- Fig. 5: eine Ansicht der Stanzteile nach Fig. 4 im aufgereihten Zustand und
- Fig. 6: einen Schnitt durch einen aus in Fig. 4 und 5 dargestellten Stanzteilen gebildeten erfindungsgemäßen Nadelstreifen.

Ein in Figur 1 und 2 dargestellter Nadelstreifen, der als Fixkamm eingesetzt wird, umfaßt eine Reihe von Nadeln 1, welche zwischen einem ersten Deckblech 2 und einem zweiten Deckblech 3 angeordnet sind. Die Nadeln 1 können untereinander durch Verklebung oder Verlötung verbunden sein. Die Deckbleche 2 und 3 sind insbesondere bei einer Verklebung der Nadeln 1 vorgesehen.

Ein Spitzenbereich 4 wird dadurch ausgebildet, daß ausgehend von einem Punkt 5 die Nadeln 1 unter Reduktion ihrer ursprünglichen Dicke geprägt werden. Der verbleibende Abschnitt wird als Schaft 6 bezeichnet. Der Schaftbereich 7 ist bei herkömmlichen Nadelkämmen durch die Deckbleche 2, 3 weitgehend abgedeckt.

Zwischen den Nadeln 1 bestehen freie Durchgänge F, welche durch das Verhältnis der Dicken des geprägten Spitzenbereiches 4 und des unverformten Schaftes 6 bestimmt werden. Die Breite des Schaftes 6 gibt vor, wie viele Nadeln 1 pro Längeneinheit des Nadelstreifens vorgesehen sind, da die Schäfte 6 dicht an dicht aneinander liegen.

Die Länge der überstehenden Nadelspitzen 4 wird als Vorstand V bezeichnet.

Bei einer gattungsgemäßen, an sich aus der DE 37 22 481 B1 bekannten Ausgestaltung eines solchen Nadelstreifens ist vorgesehen, daß das erste Deckblech 2 gegenüber dem zweiten Deckblech 3 in Richtung der Nadellängsachse 9 gesehen kürzer ausgeführt ist, und zwar um einen Betrag, der größer ist als ein zusätzlicher Prägungsabschnitt 10 der Nadeln 1, der die Länge X aufweist. Durch diesen zusätzlichen Prägungsabschnitt 10 entstehen zwischen den Nadeln 1 Luftkanäle 11, welche sich ab unterhalb der Innenkante 12 des ersten, kürzeren Deckbleches 2 bis zur Innenkante 13 des zweiten längeren Deckbleches 3 erstrecken und in den freien Durchgang F zwischen je zwei benachbarten Nadeln 1 münden.

Aufgrund der Prägungen 10 weisen die Nadeln 1 in diesem Bereich eine reduzierte Breite B gegenüber einer Breite A im Bereich des Schaftes 7 auf.

Zum Zuführen der Druckluft sind in der DE 37 22 481 B1 verschiedene Möglichkeiten beschrieben. In gleicher Weise kann über die dementsprechend vorgesehenen Kanäle auch ein Unterdruck angelegt werden. Der in Figur 3 dargestellte Fixkamm 14 weist beispielsweise Luftführungskammern 15 und 16 auf.

Der Fixkamm 14 ist in Transportrichtung (Pfeil 17) des Faserbandes 18 einer Zangenanordnung 19, die aus einer Oberzange 20 und einer Unterzange 21 mit einem im einzelnen nicht dargestellten Antrieb besteht, nachgeordnet. Die Zangenanordnung 19 öffnet und schließt sich taktweise in Abhängigkeit von dem Umlauf eines Kämmsegments 22 einer in ihrer Peripherie nur angedeuteten Kämmwalze 23 derart, daß beim Passieren des Kämmsegments 22 das Faserband 18 zwischen der Oberzange 20 und der Unterzange 21 festgehalten wird, so daß die Fasern gekämmt werden können, und daß die Zangenanordnung 19 in der daran anschließenden Phase sich öffnet, so daß der gekämmte Abschnitt des Faserbandes durch zwei in Transportrichtung (Pfeil 17) nachgeordnete Abzugswalzen 24 abgezogen werden kann.

Zeitlich koordiniert mit dem Öffnen und Schließen der Zangenanordnung 19 wird über die Luftkammern 15, 16 Druckluft angelegt, welche in Richtung des Pfeils 25 austritt und Verunreinigungen vom Bereich des Nadelvorstandes V wegbläst bzw. es wird ein Unterdruck angelegt, der einen Luftstrom in entgegengesetzter Richtung zum Pfeil 25 erzeugt, durch welchen die Fasern des Faserbandes 18 in den Bereich des Nadelvorstandes V des Fixkammes 14 geführt werden. Der Überdruck wird also dann angelegt, wenn die Zangenanordnung 19 geschlossen ist, um die bei dem vorhergehenden Kämmvorgang am Fixkamm 16 verbliebenen Verunreinigungen zu entfernen.

In den Figuren 4 bis 6 ist dargestellt, wie ein Nadelstreifen zur Durchführung des erfindungsgemäßen Verfahrens besonders vorteilhaft ausgebildet werden kann. Ein derartiger Nadelstreifen besteht aus einer Mehrzahl von nadelartigen Stanzteilen 26 mit einer Spitze 27 und einem Fuß 28. Der Fuß 28 weist unterhalb des Spitzenbereiches einen seitlichen Ansatz 29 auf, so daß das gesamte nadelartige Stanzteil 26 asymetrisch wird. Der Ansatz 29 kann etwa die Breite des Nadelfußes 28 aufweisen.

In Fig. 4 sind zwei derartige Stanzteile 26 180° gegeneinander verdreht. Diese Stanzteile 26 lassen sich durch Zusammenschieben in Richtung der Pfeile 30 so aneinander reihen, wie dies in Figur 5 dargestellt ist, d. h. daß die Nadelspitzen 27 deckungsgleich hintereinander zu liegen kommen, wohingegen die Ansätze 29 in Richtung des aufgereihten Nadelstreifens 31 gesehen nacheinander abwechselnd nach links oder nach rechts vorstehen, wie dies in der Schnittdarstellung gemäß Fig. 6 erkennbar ist. Hierdurch werden zwischen je zwei aufeinander folgenden, jeweils zur gleichen Seite hinausstehenden Ansätzen 29, dem jeweils dazwischen liegenden Stanzteil-Grundkörper des sich in die andere Richtung erstreckenden Stanzteils 26 und dem jeweiligen Deckblech 32 bzw. 33 Luftführungskanäle 34 ausgebildet, welche im Bereich der oberen Stirnkanten 35 der Ansätze 29, d. h. also im Bereich der Spitzen 27 münden und insgesamt einen relativ großen Querschnitt für das Anlegen eines Unter- oder Überdrucks ausbilden, so daß sehr effektiv und mit der erforderlichen Leistung die Druckverhältnisse im Spitzenbereich und dementsprechend die Stärke und die Richtung des dort herrschenden Luftstromes eingestellt werden können.

## Patentansprüche

1. Verfahren zum Reinigen eines Nadelstreifens, insbesondere eines Fixkamms für Textilvorbereitungsmaschinen, umfassend wenigstens eine Reihe von zwischen zwei Deckblechen (2,3) festgelegten Nadeln (1) bzw. nadelartigen Stanzteilen, wobei die Nadelspitzen (4) um einen gewissen Betrag unter Ausbildung freier Durchgänge (11) zwischen denselben über die Innenkante der Deckbleche (2,3) vorstehen, und wobei durch die freien Durchgänge (11) Druckluft geleitet wird, dadurch gekennzeichnet, daß in Abhängigkeit von dem Arbeitszyklus der Maschine, in die der Nadelstreifen eingesetzt ist, die freien Durchgänge (11) zwischen den Nadeln bzw. der Bereich vor den Nadeln wechselweise mit Überdruck bzw. Unterdruck beaufschlagt werden.

2. Verfahren nach Anspruch 1, dadurch gekennzeichnet, daß bei Ausbildung des Nadelstreifens als Fixkamm, der einer Zangenanordnung nachgeordnet ist, in der Phase des Schließens der Zangenanordnung bis zum Erreichen des geschlossenen Zustandes ein Unterdruck angelegt wird, um die Fasern am Fixkamm zu halten, und daß erst nach dem Schließen der Zange Druckluft zum Reinigen angelegt wird.

3. Nadelstreifen zur Durchführung des Verfahrens nach einem der Ansprüche 1 bis 2, umfassend wenigstens eine Reihe von zwischen zwei Deckblechen (2,3) festgelegten Nadeln (1) bzw. nadelartigen stanzteilen, wobei die Nadelspitzen (4) um einen gewissen Betrag unter Ausbildung freier Durchgänge (11) zwischen denselben über die Innenkante der Deckbleche (2,3) vorstehen, und wobei durch die freien Durchgänge (11) Druckluft geleitet wird, dadurch gekennzeichnet, daß der Nadelstreifen eine Mehrzahl von nadelähnlichen Stanzteilen (26) umfaßt, welche im Fußbereich jeweils einen seitlichen Ansatz (29) aufweisen, wobei die Stanzteile 26 derart aneinander gereiht sind, daß die Spitzen (27) der Stanzteile (26) zur Deckung kommen und die Ansätze (29) wechselweise zur einen oder anderen Seite vorstehen, so daß zwischen auf der jeweils gleichen Seite benachbarten Ansätzen (29) Luftkanäle (34) ausgebildet werden, wobei in Abhängigkeit von dem Arbeitszyklus der Maschine, in die der Nadelstreifen eingesetzt ist, die freien Durchgänge zwischen den Nadeln bzw. der Bereich vor den Nadeln wechselweise mit Überdruck bzw. Unterdruck beaufschlagt werden können.

4. Nadelähnliches Stanzteil zur Ausbildung eines Nadelstreifens nach Anspruch 3, dadurch gekennzeichnet, daß es asymetrisch derart ausgebildet ist, daß es im Fußbereich einen seitlichen Ansatz (29) aufweist.

## Claims

1. Method for cleaning a needle bar, in particular a top comb for textile machinery, comprising at least one row of needles (21) or needle-like stamped elements, which are held between two cover plates, wherein the needle tips (4) protrude, while forming free passageways (11), by a certain amount between those free passageways beyond the lower edge of the cover plates (2, 3), and whereby compressed air is guided through the free passageways (11), characterized in that depending on the working cycle of the machine, into which the needle bar is inserted, the free passageways (11) between the needles, respectively the region in front of the needles are alternately activated with overpressure or underpressure.

2. Method according to claim 1, characterized in that in case the needle bar is embodied as a top comb, which is arranged behind a nippers assembly, an underpressure is applied in the phase of closing the nippers assembly until the closed condition is achieved, in order to hold the fibers at the top comb, and in that only after closure of the nippers compressed air is applied for cleaning.

3. Needle bar for putting the method into practice according to one of claims 1 to 2, comprising at least one row of needles (21) or needle-like stamped elements, which are held between two cover plates, wherein the needle tips (4) protrude, while forming free passageways (11), by a certain amount between those free passageways beyond the lower edge of the cover plates (2, 3), and whereby compressed air is guided through the free passageways (11), characterized in that the needle bar comprises a plurality of needle-like stamped elements (26), which comprise in each case a lateral projection (29) in the foot region, the stamped elements 26 being lined up in such manner, that the tips (27) of the stamped elements (26) are in congruence and that the projections (29) protrude to the one or the other side in alternating manner, so that air channels (34) are formed between the projections (29) adjacent on the same side respectively, wherein depending on the working cycle of the machine, into which the needle bar is inserted, the free passageways between the needles, respectively the region in front of the needles can alternately be activated with overpressure or underpressure.

4. Needle-like stamped element for forming a needle bar according to claim 3, characterized in that this element is formed asymmetrical in such manner that it comprises a lateral projection (29) in the foot region.

## Revendications

1. Procédé pour le nettoyage d'une plaque de peigne, en particulier d'un peigne fixe pour des machines textiles préparatoires, comprenant au moins une rangée de dents (1) ou de pièces découpées en forme de dents immobilisées entre deux tôles de couverture (2, 3), les pointes (4) des dents dépassant du bord intérieur des tôles de couverture (2, 3) sur une certaine distance en formant des passages libres (11) entre elles, et de l'air comprimé étant envoyé à travers les passages libres (11), caractérisé en ce que les passages libres (11) situés entre les dents ou la zone située devant les dents sont mis alternativement en surpression et en dépression en fonction du cycle de travail de la machine dans laquelle la plaque de peigne est mise en oeuvre.

2. Procédé selon la revendication 1, caractérisé en ce que, lorsque la plaque de peigne est conçue sous la forme d'un peigne fixe disposé en aval d'un agencement formant pince, une dépression est appliquée pendant la phase de fermeture de l'agencement formant pince jusqu'à ce que la position fermée soit atteinte, afin de maintenir les fibres sur le peigne fixe, et que de l'air comprimé n'est mis en oeuvre pour le nettoyage qu'après la fermeture de la pince.

3. Plaque de peigne pour mettre en oeuvre le procédé conforme à l'une des revendications 1 et 2, comprenant au moins une rangée de dents (1) ou de pièces découpées en forme de dents immobilisées entre deux tôles de couverture (2, 3), les pointes (4) des dents dépassant du bord intérieur des tôles de couverture (2, 3) sur une certaine distance en formant des passages libres (11) entre elles, et de l'air comprimé étant envoyé à travers les passages libres (11), caractérisée en ce que la plaque de peigne comprend une pluralité de pièces découpées (26) en forme de dents qui comportent chacune un talon latéral (29) dans la zone de pied, les pièces découpées (26) étant disposées sur une rangée, de façon que les pointes (27) des pièces découpées (26) coïncident et que les talons (29) fassent saillie alternativement d'un côté ou de l'autre, de façon à former des canaux d'air (34) entre les talons (29) qui sont voisins sur le même côté, les passages libres situés entre les dents ou la zone située devant les dents sont mis alternativement en surpression et en dépression en fonction du cycle de travail de la machine dans laquelle la plaque de peigne est mise en oeuvre.

4. Pièce découpée en forme de dent pour constituer une plaque de peigne conforme à la revendication 3, caractérisée en ce qu'elle est de conception asymétrique, de façon à comporter un talon latéral (29) dans la zone de pied.
